# EUROPÄISCHE PATENTSCHRIFT

(11) **EP 2 628 474 B1**
(45) Veröffentlichungstag und Bekanntmachung des Hinweises auf die Patenterteilung: **28.11.2018**
(21) Anmeldenummer: 12007290.5
(22) Anmeldetag: 24.10.2012
(51) Int. Cl.: A61J 1/10, A61M 5/00, B65D 83/16, A61J 1/14

(54) **Beutel zur Bevorratung und Entnahme eines flüssigen Zusatzstoffes unter aseptischen Bedingungen**
Bag for storing and dispensing a liquid additive under aseptic conditions
Sac destiné à approvisionner et extraire un additif liquide sous conditions aseptiques

(30) Priorität: 28.10.2011 DE 102011117268
(43) Veröffentlichungstag der Anmeldung: 21.08.2013
(62) Teilanmeldung aus: 18151019.9
(73) Patentinhaber: optiferm GmbH, 87466 Oy-Mittelberg (DE)
(72) Erfinder: Wilhelm, Fleischner, 91732 Merkendorf (DE); Weichhard, Edgar, 87466 Oy-Mittelberg (Oberzollhaus) (DE)
(74) Vertreter: Hauck Patentanwaltspartnerschaft mbB

(56) Entgegenhaltungen:
- EP-A2- 0 315 740
- WO-A1-89/03697
- DE-A1- 3 319 633

## Beschreibung

Die Erfindung bezieht sich auf ein Verfahren zur Befüllung eines Beutels mit einem flüssigen Zusatzstoff, zur Bevorratung des Zusatzstoffes in dem Beutel und zur Entnahme des Zusatzstoffes aus dem Beutel nach Anspruch 1.

### TECHNISCHES GEBIET

Die Befüllung des Beutels mit einem flüssigen Zusatzstoff, zur Bevorratung des Zusatzstoffes in dem Beutel und zur Entnahme des Zusatzstoffes aus dem Beutel, jeweils soll unter aseptischen Bedingungen erfolgen. Es sind wenigstens zwei am Beutel angeordnete Anschlüsse vorgesehen, und Mittel zur Aufhängung des Beutels in einer Aufhängeposition, die so positioniert sind, dass eine schwerkraftseitige Zufuhr des Zusatzstoffes zu einem der Anschlüsse erfolgt, und mit einer Entnahmeanordnung, die einerseits zum Zwecke der Entnahme des Zusatzstoffes aus dem Beutel mit einem der Anschlüsse verbunden und bei Bedarf fluidgängig verbindbar ist und die andererseits in eine Injektionsnadel zur Dosierung in ein Basisprodukt ausmündet, wobei Beutel und Entnahmeanordnung Einheit bereits vor der Befüllung des Beutels mit dem Zusatzstoff sterilisiert werden. Ein solches Verfahren ist z.B. in EP 0 315 740 A2 beschrieben.

### STAND DER TECHNIK

Flüssige Zusatzstoffe wie Enzyme, Aromen, Farben, Lipide, probiotische Bakterien und andere Nährstoffe werden in ein als Basisprodukt fungierendes Lebensmittel dosiert, um dieses mit besonderen Eigenschaften zu versehen. Da diese Zusatzstoffe hitzeempfindlich sein können, erfolgt die Zuführung dieser Additive in das Basisprodukt direkt vor dessen Abfüllung und nach dessen Wärmebehandlung zur Abtötung unerwünschter Keime, beispielsweise einer Ultra-Hoch-Temperatur-Behandlung (UHT-Wärmebehandlung), und vorzugsweise im Rahmen einer sog. In-Line-Dosierung. Die Dosierung muss unter aseptischen Bedingungen und mit einem unter gleichfalls aseptischen Bedingungen bevorrateten sterilen Zusatzstoff erfolgen, damit das im Zuge der Wärmebehandlung keimfrei hergestellte Basisprodukt nicht in der Phase der Dosierung mit Keimen infiziert wird.

Ein weitverbreiteter Anwendungsfall, bei dem ein Enzym als Zusatzstoff Verwendung findet, stellt die Herstellung lactosereduzierter oder lactosefreier Produkte dar. Hier wird Lactase zur enzymatischen Spaltung der Lactose eingesetzt. Konsumiert werden diese Produkte vor allem von Menschen, die an einem Mangel an ß-Galactosidase im Verdauungstrakt leiden. Eine weitere Einsatzmöglichkeit für lactosereduzierte Milch und verwandte Substanzen ist der Markt für kalorienreduzierte Produkte. Bei der Lactosespaltung entsteht je ein Molekül D-Glucose und ß-D-Galactose [**TÖPEL**, 2004, S.99; **[1]** JEKLE; Lebensmitteltechnologisches Seminar, Lactosefreie und -reduzierte Milchprodukte, 2004]. Jedes dieser Moleküle hat eine größere Süßkraft als Lactose, so dass bei unverändertem Nährwert ein wesentlich süßeres Produkt hergestellt werden kann. Um eine nahezu vollständige Hydrolyse der Lactose zu gewährleisten, kann z.B. das Enzym ß-Galactosidase bei der Produktion eingesetzt werden. Um die Prozesskosten der Hydrolyse reduzieren zu können, wurden Verfahren entwickelt, bei denen das Enzym unmittelbar vor der Abfüllung zugegeben wird **[1]**. Man hat hierbei den Vorteil, dass die Distributionsphase als Hydrolysezeit genutzt werden kann und so geringere Enzymdosagen realisierbar sind. Die Dosierungsrate des in Rede stehenden Enzyms bewegt sich in einem Bereich von 0,2 bis 4 ml Enzym/Liter Basisprodukt.

In der Druckschrift der **Firma Tetra Pak Processing GmbH**, Tetra FlexDos™, Flexibles aseptisches Dosiersystem für flüssige Zusatzstoffe, **PD 10080 de 2007-02,** ist eine Dosiereinrichtung beschrieben, mit der unter Verwendung eines Beutels der gattungsgemäßen Art, in dem ein Zusatzstoff der in Rede stehenden Art bevorratet ist, eine aseptische In-Line-Dosierung dieses flüssigen Zusatzstoffes in ein Basisprodukt vorgenommen wird. Zu diesem Zweck wird der unter aseptischen Bedingungen mit dem sterilen Zusatzstoff gefüllte gebrauchsfertige 5- oder 10-Liter-Beutel, der seinerseits in einer eimerartigen Umverpackung Aufnahme findet, in die Dosiereinrichtung eingehängt. Im Zuge der Dosierung wird zur Überführung des Zusatzstoffes aus dem Beutel in das Basisprodukt eine als Entnahmeanordnung fungierende separate Schlauchanordnung verwendet, die vor der Dosierung über einen speziellen Adapter an den Beutel angeschlossen wird. Schlauchanordnung und Beutel werden getrennt voneinander her- und bereitgestellt, sie stammen im Regelfall von unterschiedlichen Herstellern und werden erst in der Dosiereinrichtung zusammengeführt und miteinander fest verbunden. An dem dem Adapter abgewandten Ende der Schlauchanordnung ist eine Injektionsnadel angeordnet, über die der Zusatzstoff an einem Injektionspunkt mittels einer auf die Schlauchanordnung von außen einwirkenden Schlauchradpumpe in das Basisprodukt eindosiert wird. Der Injektionspunkt befindet sich an einem durch eine sterile Membran verschlossenen Rohrstutzen einer Rohrleitung, in der das Basisprodukt strömt.

Die bekannte Dosiereinrichtung mit dem zur Anwendung kommenden Beutel und der separaten Schlauchanordnung weisen insbesondere im Bereich des Beutels und der Ankopplung der Schlauchanordnung Nachteile auf, die die absolut erforderliche Sicherheit der Sterilität des Dosierprozesses in Frage stellen können. Der Entnahmeanschluss am Beutel kann vor der Ankopplung der Schlauchanordnung schädlichen Umgebungseinflüssen und/oder möglichen fehlerhaften Handlungen ausgesetzt sein, die die Sterilität der im Zuge des Kopplungsvorganges zusammengeführten, den zu dosierenden Zusatzstoff führenden kritischen Flächen beeinträchtigen können. Eine Sterilisierung dieser kritischen Flächen nach Vollzug des Kopplungsvorganges ist nicht mehr möglich. Da sich der Beutel und die Schlauchanordnung getrennt voneinander jeweils in einer Umverpackung befinden, ergibt sich allein durch diese Aufbewahrungs- und Handhabungssituation eine relativ kostspielige und wenig anwenderfreundliche Ausgangslage sowie eine nicht nur theoretische Möglichkeit zur Kontamination der kritischen Flächen mit Keimen. Darüber hinaus bietet der bekannte Beutel keine Möglichkeit, im Rahmen einer Qualitätssicherung eine sterile Probe aus dem Beutel zu entnehmen. Eine Beprobung des Beutels durch naheliegendes Anstechen scheidet dabei aus, da der beprobte Beutelinhalt nachhaltig unverfälscht bleiben und, falls dies gewünscht ist, einer Dosierung nach der Probenahme noch bedenkenlos zugeführt werden können muss. Des Weiteren hat sich gezeigt, dass der bekannte Beutel nicht vollständig entleeren lässt.

Die DE 33 19 633 A1 beschreibt eine Blutbeutel-Vorrichtung, die einen flexiblen Blutbeutel zur Aufnahme von Spender-Blut mit einem biegsamen Schlauchanschluss und an dem Blutbeutel angebrachten Auslassstutzen mit Abreißverschlüssen umfasst. Der biegsame Schlauchanschluss besteht aus einem Ansatz, der am oberen Ende des Blutbeutels angeordnet ist, und einem Spender-Schlauch. Ein Kanülen-Besteck ist an dem biegsamen Schlauchanschluss befestigt und ermöglicht eine Venenpunktion am Arm des Spenders. Die Blutbeutel-Vorrichtung kann nur aus einem Spender- oder Sammelbeutel bestehen, oder sie kann einen Spenderbeutel und einen oder mehrere weitere Beutel (Satellitenbeutel) für das Sammeln des Blutes und die Verarbeitung des abgezapften Blutes zur Gewinnung von Bestandteilen umfassen. Jeder der Auslassstutzen könnte mit biegsamen Schläuchen zur inneren Verbindung mit anderen Blutbeuteln in einem Blutbeutel-System versehen werden. Der Blutbeutel besitzt an seinem Boden eine Öffnung, mittels derer er umgekehrt aufgehängt werden kann. Der biegsame Schlauch mit einer üblichen Klemme ist mit seinem einen Ende in einem Stück mit dem Blutbeutel verbunden und trägt das Kanülen-Besteck an seinem entgegengesetzten Ende. Das Blutbeutel-System kann nach seinem Zusammenbau mittels in der Fachwelt gebräuchlichen Arbeitsweisen sterilisiert werden.

Der bekannte Blutbeutel und auch das beschriebene Blutbeutel-System mit mehr als einem Blutbeutel werden, ausgehend von dem Kanülen-Besteck, über den Spender-Schlauch mit Blut befüllt und dieses Blut wird dort bevorratet. Der Spender- oder Sammelbeutel weist zwar Auslassstutzen auf, die ggf. jeweils mit einem Satelliten-Beutel verbunden werden können. Der jeweilige Auslassstutzen dient damit allenfalls dem Übertritt bzw. der Weiterleitung des Blutes aus dem Spender- oder Sammelbeutel in den zugeordneten Satellitenbeutel. Prinzipiell ist das Kanülen-Besteck dazu geeignet, auch als Entnahmeanordnung zu fungieren.

Aus EP 0 315 740 A2 ist ein System zur Aufbewahrung, Zubereitung und Applikation von Infusionslösungen für die parenterale Ernährung bekannt geworden, bei dem Infusionslösungen in Einzelbehältern für die Aufbewahrung von Einzelkomponenten gefüllt sind, wobei sterilisierbare Verbindungselemente zwischen Anschlussstutzen mindestens von zwei Einzelbehältern vorgesehen sind, wobei die Anschlussstutzen der gefüllten Einzelbehälter mit Verschlussventilen dicht verschlossen sind, die zum Zubereiten und Applizieren von Hand geöffnet werden können. Die Einzelbehälter sowie auch der Hauptbehälter werden aufgehängt, wobei letzterer in einer Position von unten befüllt wird.

Es ist Aufgabe der vorliegenden Erfindung, ein Verfahren der gattungsgemäßen Art sowie derart weiterzuentwickeln, dass sich der gesamte Dosierprozess und die Handhabung seiner Komponenten sicherer und anwenderfreundlicher gestalten.

### ZUSAMMENFASSUNG DER ERFINDUNG

Die Aufgabe wird durch ein Verfahren mit den Merkmalen des Anspruchs 1 gelöst. Vorteilhafte Ausgestaltungen des Verfahrens gemäß der Erfindung sind in den Unteransprüchen beschrieben.

Der erfinderische Grundgedanke besteht darin, dass bereits vor der Befüllung des Beutels mit dem Zusatzstoff die in der Injektionsnadel endende Entnahmeanordnung mit dem der Entnahme dienenden zweiten Anschluss fest und dicht verbunden ist. Diese Verbindung kann vorzugsweise form- und/oder kraftschlüssig verwirklicht sein, beispielsweise in Form einer elastisch duktilen Kupplung, sodass ein Fügen des Beutels mit der Entnahmeanordnung zu einer fest und dicht verbundenen Einheit auf einfachste Weise gegeben ist. Die Verbindung kann aber auch stoffschlüssig ausgeführt werden, beispielsweise durch Verschweißung.

In jedem Falle kann die Einheit, bestehend aus dem Beutel und der auf diesem vorzugsweise fixierten Entnahmeanordnung, in Gänze zum Zwecke ihrer Sterilisierung einer geeigneten Behandlung, beispielsweise durch eine sterilisierende Bestrahlung, ausgesetzt werden. Diese Ausgestaltung des Verfahrens beseitigt sicher die ansonsten bestehende Möglichkeit der Beeinträchtigung der Sterilität der Verbindung, wenn letztere nach der Befüllung des Beutels mit dem Zusatzstoff und vor der Dosierung des Zusatzstoffes in das Basisprodukt hergestellt wird. Das Verfahren nach der Erfindung ist weiterhin durch die Schritte a) bis i) des Anspruchs 1 gekennzeichnet und wird in der nachfolgenden Figurenbeschreibung beschrieben und, wo notwendig, kommentiert.

Eine vorteilhafte Ausgestaltung des Verfahrens sieht vor, dass zum Zwecke der Qualitätssicherung über einen dritten Anschluss am Beutel letzterem eine sterile Probe dadurch entnommen werden kann, dass der dritte Anschluss durch einen Verschlussstopfen verschlossen ist, der sich nach der mittels einer Entnahmenadel aus dem Beutel entnommenen Probe wiederverschließt. Der beprobte Beutel kann alsdann der Dosierung zugeführt oder er kann verworfen werden.

Um eine sichere Aufhängung und eindeutige Lagefixierung zu erreichen, die insbesondere eine störungsfreie Entleerung des Beutels sicherstellt, sind die Mittel zur Aufhängung des Beutels als Dreipunktaufhängung ausgebildet.

Um den Beutel unter der Wirkung oder mit zusätzlicher Hilfe der Schwerkraft leichter befüllen zu können, ist er in eine Schräglage verbracht, in der zumindest der zweite Anschluss einen Hochpunkt der Anordnung darstellt.

Eine Ausgestaltung des Verfahrens nach der Erfindung sieht vor, dass der der Befüllung dienende erste Anschluss nach der Befüllung des Beutels verschweißt ist. Dies ist eine absolut sichere Maßnahme, um an dieser kritischen Stelle nachhaltig sterile Bedingungen zu schaffen.

### KURZBESCHREIBUNG DER ZEICHNUNGEN

Eine eingehendere Darstellung der Erfindung ergibt sich aus der folgenden Beschreibung und den beigefügten Figuren der Zeichnung. Es zeigen
- **Figur 1**: in der Vorderansicht einen ersten Beutel mit einem Fassungsvermögen von beispielweise 10 Liter;
- **Figur 2**: gleichfalls in der Vorderansicht einen zweiten Beutel mit einem Fassungsvermögen von beispielsweise 5 Liter

### DETAILLIERTE BESCHREIBUNG

Ein Beutel 10, wobei es sich in **Figur 1** um einen ersten Beutel 10.1 mit einem Fassungsvermögen von beispielsweise 10 Liter handelt, zur sterile Bevorratung von flüssigen Zusatzstoffen Z, wie beispielsweise Enzyme, Aromen, Farben, Lipiden, probiotischen Bakterien und anderen Nährstoffen, ist in seinem unbefüllten Zustand ein flächiges, rechteckförmiges, aus einem geeigneten Kunststoff bestehendes Gebilde, wie es in seiner grundsätzlichen Form in der Medizintechnik Anwendung findet. Als Ausgangsform wird in der Regel eine Schlauchfolie mit geeignetem Durchmesser verwendet, die auf eine erforderliche axiale Länge konfektioniert und an den beiden offenen Enden dann durch Verschweißung geschlossen wird, wobei an oder in diesen Enden dann die jeweiligen anwendungsspezifischen Vorkehrungen, Besonderheiten oder Erfordernisse verwirklicht werden.

Der erste Beutel 10, 10.1 besteht vorzugsweise aus halbtransparentem Ethylenvenylazetat (EVA) mit Lichtschutz. Er weist an einem ersten oberen Rand 10.1a eine mit Quer- und Längsrippen versehene leistenförmige obere Randverstärkung 10.4 auf, die durch Verschweißung der beiden miteinander in Kontakt tretenden Folienflächen des gefalteten Schlauchs hergestellt wird. In diese obere Randverstärkung 10.4 ist vorzugsweise mittig eine langgestreckte, achse L kürzer als der erste Beutel 10.1 ausgebildet. Dies hat lediglich geringfügigen Einfluss auf die Ausbildung eines zweiten oberen Randes 10.2a und eines zweiten unteren Randes 10.2b, wobei die obere Randverstärkung 10.4 zwangsläufig kürzer ausfällt und die untere Randverstärkung 10.5 gleichfalls kürzer ist, und der zweite untere Rand 10.2b vorzugweise parallel zur entnahmeseitigen Innenkontur 10.3 verläuft, während der diesbezügliche Verlauf beim ersten Beutel 10.1 senkrecht zur Längsachse L orientiert ist. Der Abstand der Fixieröffnungen 24 ist der kleineren Querabmessung des zweiten Beutels 10.2 angepasst und kleiner als beim ersten Beutel 10.1 ausgeführt. Die vorg. Unterschiede sind lediglich Optimierungsgesichtspunkten hinsichtlich der Formgestaltung der Beutel 10.1, 10.2 mit ihren unterschiedlichen Fassungsvermögen geschuldet; sie haben keinen Einfluss auf die Bevorratung mit dem Zusatzstoff Z und auf die generelle Funktion des jeweiligen Beutels 10.1, 10.2 im aseptischen Dosierprozess. In seinen übrigen Merkmalen entspricht der zweite Beutel 10.2 adäquat jenen des ersten Beutels 10.1. Die vorstehende diesbezügliche Beschreibung des ersten Beutels 10.1 ist daher uneingeschränkt auf den zweiten Beutel 10.2 übertragbar.

Ein Verfahren zur Befüllung des Beutels 10 bzw. 10.1, 10.2 mit dem flüssigen Zusatzstoff Z, zur Bevorratung des Zusatzstoffes Z in dem Beutel 10.1, 10.2 und zur Entnahme des Zusatzstoffes Z aus dem Beutel 10.1, 10.2, jeweils unter aseptischen Bedingungen und durchgeführt mit einem Beutel 10.1, 10.2, wie er vorstehend beschrieben wurde, wird in den nachfolgend angegebenen Schritten **a)** bis **i)** durchgeführt. Diesen Schritten geht ein an sich bekannter Verfahrensschritt voraus, und zwar dass der Beutel 10.1, 10.2 und die Entnahmeanordnung 100 als Einheit bereits vorder Befüllung des Beutels 10.1, 10.2 mit dem Zusatzstoff Z sterilisiert werden.
**a)** Der Beutel 10.1, 10.2 und die mit diesem über den zweiten Anschluss 14 verbundene und auf diesem fixierte Entnahmeanordnung 100 werden in sterilisiertem Zustand, bezogen auf die Aufhängeposition A, mit dem oberen Ende des Beutels 10.1, 10.2 zuerst in einen auf einer Seite offenen, als Umverpackung dienenden Umverpackungsbeutel eingeführt. Ein Ankoppeln der Entnahmeanordnung 100 an den Beutel 10.1, 10.2 in der Dosiereinrichtung und kurz vor der Inbetriebnahme der Dosierung mit den aus dem Stand der Technik bekannten Fehlerquellen wird vermieden.
**b)** Die Anordnung aus Umverpackungsbeutel und Beutel 10.1, 10.2 wird unter Fixierung über die beiden Fixieröffnungen 24 derart in eine Schräglage verbracht, dass wenigstens der erste Anschluss 12 den Hochpunkt der Anordnung darstellt.
**c)** Der Beutel 10.1, 10.2 wird über den ersten Anschluss 12 mit dem flüssigen Zusatzstoff Z befüllt.
**d)** Nach der vollständigen Befüllung des Beutels 10.1, 10.2 wird der erste Anschluss 12 verschweißt. Der Zusatzstoff Z ist nun hermetisch und steril von dem Beutel 10.1, 10.2 umschlossen.
**e)** Der Umverpackungsbeutel wird durch Verschweißung seiner noch offenen Seite um den Beutel 10.1, 10.2 herum vollständig hermetisch abgeschlossen.
**f)** Der umverpackte Beutel 10.1, 10.2 wird an eine Dosiereinrichtung verbracht, dort aus dem Umverpackungsbeutel entnommen und in der Dosiereinrichtung über die Dreipunktaufhängung 20 in seiner Aufhängeposition A positioniert. Zum Schutz vor Beschädigungen beim Transport kann der Umverpackungsbeutel wiederum in einer Transportverpackung, beispielsweise in einem Karton, Aufnahme finden.
**g)** Die Injektionsnadel 100.5 am Ende der Entnahmeanordnung 100 wird unter aseptischen Bedingungen in ihre Dosierposition verbracht, wo Dampf- oder Wasserdampfkondensat-Barrieren die aseptischen Bedingungen während des Dosierprozesses aufrechterhalten.
**h)** Zeitlich gesehen wird kurz vor der Dosierung des flüssigen Zusatzstoffes Z in das in einer Leitung strömende Basisprodukt P eine fluidgängige Verbindung zwischen dem Innenraum des Beutels 10.1, 10.2 und der Entnahmeanordnung 100 durch Brechen der Barriere an der Sollbruchstelle B in dem Knickventil 18 hergestellt.
**i)** Der flüssige Zusatzstoff Z wird von dem Beutel 10.1, 10.2 zur Injektionsnadel 100.5 durch von außen auf die Entnahmeanordnung 100 einwirkende Mittel zwangsweise gefördert.

### BEZUGSZEICHENLISTE DER VERWENDETEN ABKÜRZUNGEN

10 Beutel, allgemein
10.1 erster Beutel
10.1a erster oberer Rand
10.1b erster unterer Rand
10.2 zweiter Beutel
10.2a zweiter oberer Rand
10.2b zweiter unterer Rand
10.3 (entnahmeseitige) Innenkontur
10.4 obere Randverstärkung
10.5 untere Randverstärkung
12 erster Anschluss (Befüllung)
14 zweiter Anschluss (Entnahme)
16 dritter Anschluss (Probenahme)
20 Mittel zur Aufhängung
20.1 Aufhängeöffnung
20.2 (schlitzförmige) Ausnehmung
20.2a Ausbuchtung
22 Griffplatte
24 Fixieröffnung
100 Entnahmeanordnung
100.1 Entnahmeschlauch
100.2 Kupplung
100.3 Filter
100.4 Rückschlagventil
100.5 Injektionsnadel
110 Verschlussstopfen
A Aufhängeposition
B Sollbruchstelle
L Längsachse
P Basisprodukt
Z Zusatzstoff

## Patentansprüche

1. Verfahren zur Befüllung eines Beutels mit einem flüssigen Zusatzstoff, zur Bevorratung des Zusatzstoffes (Z) in dem Beutel (10; 10.1, 10.2) und zur Entnahme des Zusatzstoffes (Z) aus dem Beutel (10; 10.1, 10.2), jeweils unter aseptischen Bedingungen, mit wenigstens zwei am Beutel (10; 10.1, 10.2) angeordneten Anschlüssen (12, 14), mit Mitteln zur Aufhängung (20) des Beutels (10; 10.1, 10.2) in einer Aufhängeposition (A), die so positioniert sind, dass eine schwerkraftseitige Zufuhr des Zusatzstoffes (Z) zu einem der Anschlüsse (12, 14) erfolgt, und mit einer Entnahmeanordnung (100), die einerseits zum Zwecke der Entnahme des Zusatzstoffes (Z) aus dem Beutel (10; 10.1, 10.2) mit einem der Anschlüsse (12, 14) verbunden und bei Bedarf fluidgängig verbindbar ist und die andererseits in eine Injektionsnadel (100.5) zur Dosierung in ein Basisprodukt (P) ausmündet, wobei Beutel (10; 10.1, 10.2) und Entnahmeanordnung (100) als Einheit bereits vor der Befüllung des Beutels (10; 10.1, 10.2) mit dem Zusatzstoff (Z) sterilisiert werden,
**gekennzeichnet durch** die folgenden Schritte a) bis i):
a) der Beutel (10; 10.1, 10.2) und die mit diesem über den zweiten Anschluss (14) verbundene und auf diesem fixierte Entnahmeanordnung (100) werden in sterilisiertem Zustand, bezogen auf die Aufhängeposition (A), mit dem oberen Ende des Beutels zuerst in einen auf einer Seite offenen, als Umverpackung dienenden Umverpackungsbeutel eingeführt;
b) die Anordnung aus Umverpackungsbeutel und Beutel (10; 10.1, 10.2) wird unter Fixierung derart in eine Schräglage verbracht, dass der erste Anschluss (12) den Hochpunkt der Anordnung darstellt;
c) der Beutel (10; 10.1, 10.2) wird über den ersten Anschluss (12) mit dem flüssigen Zusatzstoff (Z) befüllt;
d) nach der vollständigen Befüllung des Beutels (10; 10.1, 10.2) wird der erste Anschluss (12) verschweißt;
e) der Umverpackungsbeutel wird durch Verschweißung seiner noch offenen Seite um den Beutel (10; 10.1, 10.2) herum vollständig hermetisch abgeschlossen;
f) der umverpackte Beutel (10; 10.1, 10.2) wird an eine Dosiereinrichtung verbracht, dort aus dem Umverpackungsbeutel entnommen und in der Dosiereinrichtung mit den Mitteln zur Aufhängung (20), die als Dreipunktaufhängung ausgebildet sind, in seiner Aufhängeposition (A) positioniert;
g) die Injektionsnadel (100.5) am abgabeseitigen Ende der Entnahmeanordnung (100) wird unter aseptischen Bedingungen in ihre Dosierposition verbracht;
h) zeitlich gesehen wird kurz vor der Dosierung des flüssigen Zusatzstoffes (Z) in das in einer Leitung strömende Basisprodukt (P) eine fluidgängige Verbindung zwischen dem Innenraum des Beutels (10; 10.1, 10.2) und der Entnahmeanordnung (100) durch irreversibles Brechen einer Barriere an einer Sollbruchstelle (B) in einem in dem zweit en Anschluss (14) angeordneten Knickventil (18) hergestellt;
i) der flüssige Zusatzstoff (Z) wird von dem Beutel (10, 10.1, 10.2) zur Injektionsnadel (100.5) durch von außen auf die Entnahmeanordnung (100) einwirkende Mittel zwangsweise gefördert.

2. Verfahren nach Anspruch 1,
**dadurch gekennzeichnet,**
**dass** Beutel und Entnahmeanordnung als Einheit vor der Befüllung des Beutels mit dem Zusatzsoff mit sterilisierender Bestrahlung sterilisiert werden.

3. Verfahren nach einem der vorhergehenden Ansprüche,
**dadurch gekennzeichnet,**
**dass** über einen dritten Anschluss (16) am Beutel (10; 10.1, 10.2) letzterem eine sterile Probe dadurch entnommen werden kann, dass der dritte Anschluss 816) durch einen Verschlussstopfen verschlossen ist, der sich nach der mittels einer Entnahmenadel aus dem Beutel (10; 10.1, 10.2) entnommen Probe wiederverschließt.

## Claims

1. A method for filling a bag with a liquid additive, for storing the additive (Z) in the bag (10; 10.1, 10.2) and for dispensing the additive (Z) from the bag (10; 10.1, 10.2), respectively under aseptic conditions, with at least two connections (12, 14) arranged on the bag (10; 10.1, 10.2), with means for mounting (20) the bag (10; 10.1, 10.2) in a mounting position (A), which is positioned such that a gravity-side supply of the additive (Z) to one of the connections (12, 14) takes place, and with a dispensing arrangement (100), which is connected on one side with one of the connections (12, 14) for the purpose of dispensing the additive (Z) from the bag (10; 10.1, 10.2) and can be connected in a fluid-accessible manner as needed, and which on the other side leads into an injection needle (100.5) for dosing into a base product (P), wherein the bag (10; 10.1, 10.2) and the dispensing arrangement (100) are already sterilized as one unit before the filling of the bag (10; 10.1, 10.2) with the additive (Z),
**characterized by** the following steps a) through i):
a) the bag (10; 10.1, 10.2) and the dispensing arrangement (100) connected with it via the second connection (14) and fastened on it are inserted in the sterilized state, with respect to the mounting position (A), first with the upper end of the bag into an outer packaging bag that is open on one side and that serves as an outer packaging;
b) the arrangement made up of the outer packaging and the bag (10; 10.1, 10.2) is placed while fastened in an inclined position such that the first connection (12) represents the high point of the arrangement;
c) the bag (10; 10.1, 10.2) is filled with the liquid additive (Z) via the first connection (12);
d) after the complete filling of the bag (10; 10.1, 10.2), the first connection (12) is heat-sealed;
e) the outer packaging bag is hermetically sealed in full around the bag (10; 10.1, 10.2) through the heat-sealing of its still open side;
f) the outer-packaged bag (10; 10.1, 10.2) is supplied to a dosing apparatus, removed there from the outer-packaging bag and positioned in its mounting position (A) in the dosing apparatus with the means for mounting (20), which is designed as a three-point mounting;
g) the injection needle (100.5) on the discharge-side end of the dispensing arrangement (100) is brought into its dosing position under aseptic conditions;
h) chronologically just before the dosing of the liquid additive (Z) into the base product (P) flowing in a line, a fluid-accessible connection between the interior of the bag (10; 10.1, 10.2) and the dispensing arrangement (100) is established through the irreversible breaking of a barrier at a predetermined breaking point (B) in a kink valve (18) arranged in the second connection (14);
i) the liquid additive (Z) is forcibly delivered from the bag (10; 10.1, 10.2) to the injection needle (100.5) through means acting on the dispensing arrangement (100) from the outside.

2. The method according to claim 1,
**characterized in that**
the bag and the dispensing arrangement are sterilized as one unit with sterilizing radiation before the bag is filled with the additive.

3. The method according to one of the preceding claims,
**characterized in that**
via a third connection (16) on the bag (10; 10.1, 10.2), a sterile sample can be taken from the latter **in that** the third connection (16) is closed via a closing plug, which closes again after the sample taken from the bag (10; 10.1, 10.2) by means of a dispensing needle.

## Revendications

1. Procédé destiné à remplir un sac d'un additif liquide, à approvisionner l'additif (Z) dans le sac (10 ; 10.1, 10.2) et à extraire l'additif (Z) du sac (10 ; 10.1, 10.2), respectivement sous conditions aseptiques, avec au moins deux raccords (12, 14) disposés sur le sac (10 ; 10.1, 10.2), avec des moyens servant à la suspension (20) du sac (10 ; 10.1, 10.2) dans une position suspendue (A) établis de manière à ce qu'une alimentation de l'additif (Z) par gravité ait lieu jusqu'à l'un des raccords (12, 14), et avec un dispositif d'extraction (100), qui est d'une part raccordé à l'un des raccords (12, 14) afin d'extraire l'additif (Z) du sac (10 ; 10.1, 10.2) et raccordable si nécessaire à un fluide accessible et qui débouche d'autre part dans une aiguille d'injection (100.5) destinée au dosage d'un produit de base (P), dans lequel le sac (10 ; 10.1, 10.2) et le dispositif d'extraction (100) formant une unité sont déjà stérilisés avant le remplissage du sac (10 ; 10.1, 10.2) avec l'additif (Z),
**caractérisé par** les étapes suivantes a) jusqu'à i) :
a) le sac (10 ; 10.1, 10.2) et le dispositif d'extraction (100) relié à celui-ci par le deuxième raccord (14) et fixé sur celui-ci sont introduits dans un état stérilisé, par rapport à la position suspendue (A) avec l'extrémité supérieure du sac d'abord à l'intérieur d'un sac de suremballage servant d'emballage secondaire, ouvert sur un côté ;
b) l'ensemble constitué du sac de suremballage et du sac (10 ; 10.1, 10.2) est placé tout en étant fixé dans une position oblique telle que le premier raccord (12) représente le point haut de l'ensemble ;
c) le sac (10 ; 10.1, 10.2) est rempli de l'additif liquide (Z) par le premier raccord (12) ;
d) le premier raccord (12) est soudé après le remplissage complet du sac (10 ; 10.1, 10.2) ;
e) le sac de suremballage est fermé de manière complètement hermétique tout autour du sac (10 ; 10.1, 10.2) par le soudage de son extrémité encore ouverte ;
f) le sac suremballé (10 ; 10.1, 10.2) est placé sur un dispositif de dosage, il y est extrait du sac de suremballage et mis dans sa position suspendue (A) à l'intérieur du dispositif de dosage avec les moyens servant à la suspension (20), qui constituent une suspension à trois points ;
g) l'aiguille d'injection (100.5) est placée sous conditions aseptiques dans sa position de dosage à l'extrémité de distribution du dispositif d'extraction (100) ;
h) une connexion accessible au fluide est établie entre l'intérieur du sac (10 ; 10.1, 10.2) et le dispositif d'extraction (100) par la rupture irréversible d'une barrière à un point de rupture (B) dans une valve pliable (18) disposée dans le deuxième raccord (14) et ce, d'un point de vue temporel, juste avant le dosage de l'additif liquide (Z) dans le produit de base (P) s'écoulant à l'intérieur d'une tubulure ;
i) l'additif liquide (Z) est acheminé de manière forcée du sac (10 ; 10.1, 10.2) jusqu'à l'aiguille d'injection (100.5) par des moyens agissant de l'extérieur sur le dispositif d'extraction (100).

2. Procédé selon la revendication 1,
**caractérisé en ce**
**que** le sac et le dispositif d'extraction formant une unité sont stérilisés par un rayonnement de stérilisation avant le remplissage du sac avec l'additif liquide.

3. Procédé selon l'une des revendications précédentes,
**caractérisé en ce**
**qu'**un troisième raccord (16) sur le sac (10 ; 10.1, 10.2) permet d'extraire un échantillon stérile de ce dernier du fait que le troisième raccord (16) est fermé par un bouchon d'obturation, qui se referme après l'extraction de l'échantillon du sac (10 ; 10.1, 10.2) au moyen d'une aiguille de prélèvement.
